# EUROPÄISCHE PATENTSCHRIFT

(11) **EP 2 252 750 B1**
(45) Veröffentlichungstag und Bekanntmachung des Hinweises auf die Patenterteilung: **04.12.2013**
(21) Anmeldenummer: 09722075.0
(22) Anmeldetag: 12.03.2009
(51) Int. Cl.: E05B 1/00, E05B 47/06, E05B 13/10, E05B 63/00, E05B 63/04, E05B 17/22, E05B 47/00, E05B 17/18, E05C 9/04

(54) **SCHWENKHEBELBETÄTIGUNG MIT SICHERHEITSEINRICHTUNG**
PIVOT LEVER ACTUATION HAVING SAFETY DEVICE
MÉCANISME À LEVIER PIVOTANT AVEC DISPOSITIF DE SÉCURITÉ

(30) Priorität: 15.03.2008 DE 202008003720 U; 15.04.2008 DE 202008005166 U
(43) Veröffentlichungstag der Anmeldung: 24.11.2010
(73) Patentinhaber: DIRAK Dieter Ramsauer Konstruktionselemente GmbH, 58256 Ennepetal (DE)
(72) Erfinder: KOCH, Sebastian, 42111 Wuppertal (DE); LANGENBERG, Andreas, 58332 Schwelm (DE); SCHULTE, Markus, 58256 Ennepetal (DE)
(74) Vertreter: Stratmann, Ernst
(86) Internationale Anmeldenummer: PCT/EP2009/001779
(87) Internationale Veröffentlichungsnummer: WO 2009/115229

(56) Entgegenhaltungen:
- EP-A- 1 990 485
- EP-A2- 1 253 266
- DE-A1- 4 013 440
- DE-U1-202007 009 513
- GB-A- 2 425 327

## Beschreibung

### Technisches Gebiet

Die Erfindung betrifft eine Schwenkhebelbetätigung mit Sicherheitseinrichtung, umfassend eine auf der einen Seite (Außenseite) einer dünnen Wand, wie Schaltschranktür, anbringbaren Mulde, wobei die Mulde an ihrem einen Längsende einen Ansatz aufweist, dessen Querschnitt im wesentlichen rechteckig ist und der die von der dünnen Wand gebildete Befestigungsebene in Richtung auf die andere Seite (Innenseite) der dünnen Wand durchstößt, und deren anderes Längsende eine Antriebswelle lagert, an der ein Handhebel aus der Mulde um eine zur Befestigungsebene parallele Achse ausschwenkbar und optional um eine zur Befestigungsebene senkrechte Achse in der Mulde drehbar angebracht ist, wobei von der Mulde/dem Handhebelvorsprung Verriegelungseinrichtungen ausgehen, die mit komplementären Verriegelungseinrichtungen des Handhebelvorsprungs/der Mulde zusammenwirken.

### Stand der Technik

Eine derartige Schwenkhebelbetätigung mit Sicherheitseinrichtung ist bereits aus der DE 60206687 T bekannt. Desweiteren sei auf die DE 202007006513 U1 verwiesen.

In beiden Fällen ist ein elektrisch ausfahrbarer Verriegelungsstift und ein mechanisch betätigbares Zylinderschloss vorhanden, das bei Stromausfall geeignet ist, den Handhebel aus der verriegelten Stellung herauszubekommen.

Beide bekannte Konstruktionen haben den Nachteil, dass die Stabilität der Zuhaltung nicht optimal ist.

### Aufgabe der Erfindung

Aufgabe der Erfindung ist es, eine Schwenkhebelbetätigung mit Sicherheitseinrichtung zu schaffen, die den Nachteil der bekannten Anordnung vermeidet.

### Lösungswege

Gelöst wird die Aufgabe dadurch, dass der Schieber oder Hebel neben einem oder zwischen zwei mechanischen Antrieben, wie zwei mit Daumen versehenen Zylindern angeordnet ist.

Der Schieber oder der Hebel kann ein fallenartig ausgebildetes Ende aufweisen, was den Schließvorgang erleichtert.

Dem Schieber gegenüberliegend kann das fallenartige Ende durch ein kolbenartiges Ende aufweisen, was die Zusammenarbeit mit einem elektrisch betätigbaren Stift erleichtert und die Führung verbessert.

Der Schieber oder der Hebel können ein zwischen fallenartigem und kolbenartigem Ende angeordneten Vor- oder Rücksprung aufweisen, in den der mechanische Antrieb wie Zylinderdaumen eingreift, um ihn gegen die Feder- oder Schwerkraft zu bewegen.

Der Schieber oder der Hebel kann eine beidendig offene Bohrung oder Zylinder zur Aufnahme des Kolbens und des Stiftes aufweisen.

Insbesondere zur spielfreien Verriegelung ist es günstig, wenn gemäß einer anderen Ausführungsform der Schieber oder der Hebel neben der die Falle bildenden Einlaufschrägfläche eine dazu einen Winkel bildende Haltefläche bildet.

Die Haltefläche des Schiebers oder des Hebels kann insbesondere einen solchen Winkel zu seiner Bewegungsrichtung bilden, dass beim Ausklappen des Betätigungshebels die Haltekräfte überwunden werden (Schnäpperfunktion).

Der Schieber oder der Hebel kann eine solche Gegenfläche zur Haltefläche vorfinden, dass eventuelles Bewegungsspiel durch die Feder- oder Schwerkraftwirkung aufgefangen wird.

Der Schieber oder der Hebel ist erfindungsgemäß neben einem oder zwischen zwei mechanischen Antrieben, wie zwei mit Daumen versehenen Zylindern angeordnet.

Der mechanische Antrieb kann von zwei Zylinderschlössern mit gemeinsamen Schieber gebildet werden, was bei bestimmten Anwendungsfällen mit zwei Zugangsberechtigungen von Vorteil ist.

Größere mechanische Stabilität erreicht man, wenn der elektrische Antrieb und der mechanische Antrieb und ggf. elektronische Bauteile auf einer gemeinsamen Grundplatte angeordnet sind.

Die durch die Patentansprüche definierte Erfindung wird anhand von Ausführungsbeispielen näher erläutert, die in den Zeichnungen dargestellt sind.

Es zeigt:
- Fig. 1: in perspektivischer Ansicht die Außenteile einer erfindungsgemäß ausgestalteten Schwenkhebelbetätigung mit Sicherheitseinrichtung, wobei zwei Schließzylinder vorgesehen werden;
- Fig.2: eine Rückansicht der in einem Türblatt eingebauten Schwenkhebelbetätigung gemäß der Fig. 1;
- Fig. 3A: eine zur Türblattebene parallele Schnittansicht auf die Anordnung gemäß Fig. 2, wobei der Hübmagnet nicht erregt ist;
- Fig. 3B: die gleiche Ansicht wie Fig. 3A, jedoch mit erregten Hubmagneten;
- Fig. 4A: eine perspektivische Ansicht auf die Anordnung gemäß Fig. 3A;
- Fig. 4B: eine perspektivische Ansicht auf die Anordnung gemäß Fig. 3B;
- Fig. 5A: eine Ausführungsform mit nur einem Schließzylinder in Rückansicht; der Zylinder befindet sich in Ruhestellung und der Hubmagnet ist erregt;
- Fig. 5B: die Anordnung gemäß Fig. 5A, jedoch mit nicht erregtem Hubmagneten;
- Fig. 5C: die Anordnung gemäß Fig. 5A, bei nicht erregtem Hubmagneten, aber betätigtem Schließzylinder;
- Fig. 6A: eine Detaildarstellung der Verriegelungsanordnung und des Hubmagnetstiftes sowie des Schließzylinders in der Fig. 5A dargestellten Situation;
- Fig. 6B: eine entsprechende Darstellung mit der in Fig. 5B dargestellten Situation;
- Fig. 6C: die Situation gemäß Fig.5C;
- Fig. 7A: in einer perspektivischen Ansicht die Außenteile einer Ausführungsform ähnlich der Fig. 1;
- Fig. 7B: eine Rückansicht der in ein Türblatt eingebauten Betätigung ähnlich der Fig. 1B, jedoch mit einer anderen Anordnung der einzelnen Bauelemente und mit seitlicher Halteplatte;
- Fig. 7C: eine zur Türblattebene parallele Schnittansicht auf die Anordnung der Fig. 7A bei nicht erregtem Hubmagneten;
- Fig. 7D: die gleiche Ansicht wie Fig. 7B, jedoch mit erregtem Hubmagneten;
- Fig. 7E: die gleiche Ansicht wie Fig. 7B, jedoch mit Betätigung durch den Daumen eines Zylinderschlosses;
- Fig. 8A: in einer perspektivischen Ansicht die Außenteile einer Ausführungsform ähnlich der Fig. 8A, jedoch mit nur einem Zylinderschloss;
- Fig. 8B: eine Rückansicht der in ein Türblatt eingebauten Betätigung ähnlich der Fig. 7B, jedoch mit einer anderen Anordnung der Halteplatte, nämlich parallel zur Türblattebene;
- Fig. 8C: eine zur Türblattebene parallele Schnittansicht auf die Anordnung der Fig. 8A bei nicht erregtem Hubmagneten;
- Fig. 8D: die gleiche Ansicht wie Fig. 8B, jedoch mit erregtem Hubmagneten; und
- Fig. 8E: die gleiche Ansicht wie Fig. 8B, jedoch mit Betätigung durch den Daumen eines Zylinderschlosses.

### Detaillierte Beschreibung der Erfindung

Fig. 1 zeigt in perspektivischer Darstellung eine auf der einen Seite (Außenseite) einer dünnen Wand 10, wie Schaltschranktür, anbringbaren Mulde 12 einer Schwenkhebelbetätigung 14 mit Sicherheitseinrichtung 16, wobei die Mulde 12 an ihrem einen Längsende einen Ansatz 20 aufweist, dessen Querschnitt im wesentlichen rechteckig ist und der die von der dünnen Wand 10 gebildete Befestigungsebene in Richtung auf die andere Seite (Innenseite), siehe Fig. 2 und 3, durchstößt, und deren anderes Längsende 22 eine Antriebswelle 24 lagert, an der ein Handhebel 26 aus der Mulde 12 um eine zur Befestigungsebene parallele Achse 28 ausschwenkbar und bei der dargestellten Ausführungsform um eine zur Befestigungsebene senkrechte Achse 30, siehe Fig. 2, in der Mulde 12 drehbar angebracht ist, wobei von dem Handhebel 26 ebenfalls ein Vorsprung 36 ausgeht. Von der Mulde 12 oder dem Handhebelvorsprung 36 gehen Verriegelungseinrichtungen 32 aus, die mit komplementären Verriegelungseinrichtungen 34 des Handhebelvorsprungs 36 oder der Mulde 12 zusammenwirken.

Im Handhebelvorsprung 36 ist ein mechanischer Antrieb, wie mit Daumen versehener Schließzylinder 38, 40 derart angeordnet, dass der Daumen 42 bei Betätigung des Schließzylinders die Verriegelungseinrichtungen in die offene/geschlossene Stellung bewegt, und dass in der Mulde 12 ein Stift 44 mit elektrischem Antrieb 46 derart angeordnet ist, dass bei Betätigung des elektrischen Antriebs 46 die Verriegelungseinrichtungen 32, 34 in die geschlossene oder in die offene Stellung bewegt wird.

Die geschlossene Stellung ist in Fig. 3B dargestellt, die geöffnete in Fig. 3A.

Die Verriegelungseinrichtung 32 umfasst einen Schieber 48, siehe Fig. 4A, welcher Schieber in einem vom Vorsprung 36 des Handhebels 26 gebildeten Schublager 50 oder 150 (Fig. 6A) gegen Feder- oder Schwerkraft verschieblich ist. Anstelle des Schiebers kann auch ein Hebel vorgesehen werden, der in einem vom Vorsprung gebildeten Schwenklager gegen Feder- oder Schwerkraft verschwenkbar sein mag.

Die letzte Ausführungsform ist nicht dargestellt.

Der Schieber 40 (oder der Hebel) kann ein fallenartig ausgebildetes Ende aufweisen, also eine Schließ- oder Hebelbetätigung sein, die automatisch über eine Einlaufschiene oder -fläche einläuft.

Fig. 6A zeigt diese Einlauf-Schrägfläche 152 in Zusammenhang mit einer Ausführungsform, die nur einen Schließzylinder aufweist.

Wie in Fig. 6C dargestellt, kann der Schieber (oder der Hebel) 48, 148 gegenüberliegend zum fallenartigen Ende 52, 152 ein kolbenartiges Ende 54, 154 aufweisen.

Der Schieber 48, 148 oder der Hebel kann ein zwischen fallenartigem (52, 152) und kolbenartigem (54, 154) ausgebildetem Ende angeordneten Vorsprung 58, 158 oder Rücksprung 156 aufweisen, in den der mechanische Antrieb wie Zylinderdaumen 42, 142 eingreift, um ihn gegen die Feder- oder Schwerkraft zu bewegen.

Das Schublager 50 kann eine Bohrung 160 oder Zylinder zur Aufnahme des Kolbens 154 und Stiftes 144 aufweisen.

Der Schieber 48, 148 (oder der Hebel) kann neben der die Falle bildende Einlaufschrägfläche 52, 152 eine dazu in einem Winkel stehende Haltefläche 62, 162 bilden.

Die Haltefläche 162 des Schiebers 148 kann einen solchen Winkel zu seiner Bewegungsrichtung bilden, dass beim Ausklappen des Betätigungshebels die Haltekräfte überwunden werden (Schnäpperfunktion).

Der Schieber 150 kann auch eine solche Gegenfläche 164 vorfinden, dass eventuelles Bewegungsspiel durch die Feder- oder Schwerkraftwirkung aufgefangen wird.

Während bei der Ausführungsform gemäß Fig. 6A bis 6C ein Schließzylinder 140 mit einem Daumen 142 den mechanischen Antrieb darstellt, ist bei der Ausführungsform gemäß Fig. 3A bis 3C der Schieber 48 zwischen zwei mechanischen Antrieben, in Form von zwei mit Daumen versehenen Zylindern 38, 40 angeordnet.

Die in den Fig. 3A bis 3C dargestellte Konstruktion kann durch einen Deckel 66 verschlossen werden, wie in Fig. 2 erkennbar.

Zur Erhöhung der Stabilität kann die Mulde eine Stützfläche 70, 170 für den Stift bilden, die nahe dem Schublager liegt.

Der jeweilige Zustand der Betätigung wird durch einen Sensor 72, 172, 372 festgestellt, der bei Annäherung der Schubplatte bzw. der Verriegelungseinrichtungen 32 ein Signal über ein Kabel 74, 174, 374 an eine Überwachungsstelle liefert. Über ein weiteres Kabel 76 wird die Sicherheitseinrichtung 16 mit Strom und Ansteuersignalen versorgt, ggf. werden auch Signale an eine Überwachungseinrichtung geliefert.

Bei den Ausführungsformen gemäß Fig. 1 bis 6C befindet sich dieser Sensor 72, 172 am unteren Ende der mechanischen Verriegelung 32, 232 bei den Ausführungsformen gemäß Fig. 7A bis 8 E am oberen Ende.

Fig. 7A zeigt im übrigen in einer perspektivischen Ansicht die Außenteile einer Ausführungsform ähnlich der Fig. 1, Fig. 7B eine Rückansicht der in ein Türblatt eingebauten Betätigung ähnlich der Fig. 1B, jedoch mit einer anderen Anordnung der einzelnen Bauelemente und mit seitlicher Halteplatte 78, die vom Deckel 266 einstückig ausgeht und den Hubmagnet 246 sowie die Schaltung 216 trägt, siehe Fig. 7C, eine zur Türblattebene parallele Schnittansicht auf die Anordnung der Fig. 7A bei nicht erregtem Hubmagneten, während Fig. 7D die gleiche Ansicht wie Fig. 7B ist, jedoch mit erregtem Hubmagneten, und Fig. 7E die gleiche Ansicht wie Fig. 7B darstellt, jedoch mit Betätigung des Schiebers durch den Daumen 242 eines Zylinderschlosses. Deckel 266 und Mulde 212 klemmen die dünne Wand 10 zwischen sich ein.

Fig. 8A zeigt in einer perspektivischen Ansicht die Außenteile einer Ausführungsform ähnlich der Fig. 7A, jedoch mit nur einem Zylinderschloss, während Fig. 8B eine Rückansicht der in ein Türblatt eingebauten Betätigung ähnlich der Fig. 7B, jedoch mit einer anderen Anordnung der Halteplatte 378, nämlich parallel zur Türblattebene.

Fig. 8C ist eine zur Türblattebene parallele Schnittansicht auf die Anordnung der Fig. 8A bei nicht erregtem Hubmagneten 346, Fig. 8D die gleiche Ansicht wie Fig. 8B, jedoch mit erregtem Hubmagneten 346; und Fig. 8E die gleiche Ansicht wie Fig. 8B, jedoch mit Betätigung durch den Daumen 342 eines Zylinderschlosses.

### Gewerbliche Auswertbarkeit

Die Erfindung ist im Schaltschrankbau gewerblich einsetzbar.

### Bezugszeichenliste:

- 10: dünne Wand, Schaltschranktür
- 12, 212, 312: Mulde
- 14, 314: Schwenkhebelbetätigung
- 16, 216, 316: Sicherheitseinrichtung
- 18, 318: ein Längsende der Mulde
- 20, 120, 220, 320: Ansatz
- 22, 322: anderes Längsende der Mulde
- 24, 324: Antriebswelle
- 26, 326: Handhebel
- 28: zur Befestigungsebene parallele Achse
- 30: zur Befestigungsebene senkrechte Achse
- 32, 232, 332: Verriegelungseinrichtungen des Handhebels
- 34, 234, 334: komplementäre Verriegelungseinrichtungen der Mulde
- 36, 136, 236, 336: Vorsprung des Handhebels
- 38, 238: Schließzylinder
- 40, 140, 240, 340: Schließzylinder
- 42, 142: Daumen
- 44, 144, 244: Stift
- 46, 146, 246, 346: elektrischer Antrieb
- 48, 148: Schieber
- 50, 150: Schublager
- 52, 152: fallenartig ausgebildetes Ende
- 54, 154: kolbenartiges Ende
- 56, 156: Rücksprung, Durchbruch
- 58, 158: Vorsprung
- 60, 160: Bohrung
- 62, 162: Haltefläche
- 64, 164: Gegenfläche
- 66, 266, 366: Deckel
- 68: Federkraft
- 70, 170: Stützfläche
- 72, 172, 272, 372: Sensor
- 74, 174, 274, 374: Kabel
- 76 176, 276, 376: Kabel
- 78, 378: Halteplatte
- 80, 280: Kabel für Hubmagnet

## Patentansprüche

1. Schwenkhebelbetätigung mit Sicherheitseinrichtung, umfassend eine auf der einen Seite insbesondere Außenseite einer dünnen Wand (10), wie Schaltschranktür, anbringbaren Mulde (12, 312), wobei die Mulde (12, 312) an ihrem einen Längsende (18, 318) einen Ansatz (20, 320) aufweist, dessen Querschnitt im wesentlichen rechteckig ist und der die von der dünnen Wand (10) gebildete Befestigungsebene in Richtung auf die andere Seite insbesondere Innenseite der dünnen Wand (10) durchstößt, und deren anderes Längsende (22, 322) eine Antriebswelle (24, 324) lagert, an der ein Handhebel (26, 326) mit einem Vorsprung (36, 336) aus der Mulde (12, 312) um eine zur Befestigungsebene parallele Achse (28) ausschwenkbar und optional um eine zur Befestigungsebene senkrechte Achse (30) in der Mulde (12, 312) drehbar angebracht ist, wobei von der Mulde (12, 312) oder dem Handhebelvorsprung (36, 236, 336) Verriegelungseinrichtungen (32, 232 bzw. 34, 234) ausgehen, die mit komplementären Verriegelungseinrichtungen (34, 234, 334, 32, 232, 332) des Handhebelvorsprungs (36, 236, 336) oder der Mulde (12, 312) zusammenwirken, wobei die Sicherheitseinrichtung voneinander unabhängig wirkenden Verriegelungseinrichtungen (144, 244, 344 162) für das freie Ende des Handhebels (26, 326) aufweist, wobei im Handhebelvorsprung (36, 236, 336) ein mechanischer Antrieb, wie ein mit Daumen (42, 142, 242, 342) versehener Schließzylinder (38, 40, 140) derart angeordnet ist, dass der Daumen (42, 142, 242, 342) bei Betätigung des Schließzylinders (38, 40, 140, 240) die Verriegelungseinrichtungen (32, 232, 332, 34, 234, 334) in die offene/geschlossene Stellung bewegt, und wobei in oder an der Mulde (12, 312) mindestens ein Stift (44, 144, 244, 344) mit elektrischem Antrieb (46, 146, 246, 346) derart angeordnet ist, dass bei Betätigung des elektrischen Antriebs (46, 146, 246, 346) die Verriegelungseinrichtungen (32, 232 332, 34, 234, 334) in die geschlossene/offene Stellung bewegt werden, wobei die Verriegelungseinrichtung (32, 232, 34, 234) einen Schieber umfasst, der in einem vom Vorsprung (36, 236, 336) gebildete Schublager (50, 150, 250, 350) gegen Feder- oder Schwerkraft verschieblich ist, oder wobei alternativ die Verriegelungseinrichtung einen Hebel umfasst, der in einem vom Vorsprung (36, 236) gebildeten Schwenklager gegen Feder- oder Schwerkraft verschwenkbar ist, **dadurch gekennzeichnet, dass** der Schieber (48, 148, 248) oder der Hebel neben einem oder zwischen zwei mechanischen Antrieben, wie zwei mit Daumen (42, 142) versehenen Zylindern (38, 40, 140, 240) angeordnet ist.

2. Betätigung nach Anspruch 1, **dadurch gekennzeichnet, dass** der Schieber (48, 148) oder der Hebel ein fallenartig ausgebildetes Ende (52, 152) aufweist.

3. Betätigung nach Anspruch 2, **dadurch gekennzeichnet, dass** der Schieber (48, 148) gegenüberliegend zum fallenartigen Ende (52, 152) ein kolbenartiges Ende (54, 154) aufweist.

4. Betätigung nach Anspruch 3, **dadurch gekennzeichnet, dass** der Schieber (48, 148) einen zwischen fallenartigem (52, 152) und kolbenartigem (54, 154) Ende angeordneten Vor- oder Rücksprung (56, 156, 58, 158) aufweist, in den der mechanische Antrieb wie Zylinderdaumen (42, 142) eingreift, um den Schieber (48, 148) gegen die Feder- oder Schwerkraft zu bewegen.

5. Betätigung nach Anspruch 3, **dadurch gekennzeichnet, dass** das Schublager (50, 150) eine offene Bohrung (60, 160) oder Zylinder zur Aufnahme des Kolbens (54, 154) oder des Stiftes (44, 144) aufweist.

6. Betätigung nach einem der Ansprüche 1 bis 5, **dadurch gekennzeichnet, dass** der Schieber (48, 148) oder der Hebel neben der die Falle bildenden Einlaufschrägfläche (52,152) eine dazu einen Winkel bildende Haltefläche (62, 162) bildet.

7. Betätigung nach Anspruch 6, **dadurch gekennzeichnet, dass** die Haltefläche (62, 162) des Schiebers (48, 148) oder des Hebels einen solchen Winkel zu seiner Bewegungsrichtung bildet, dass beim Ausklappen des Betätigungshebels (26) die Haltekräfte überwunden werden (Schnäpperfunktion).

8. Betätigung nach Anspruch 1, **dadurch gekennzeichnet, dass** der Schieber (48, 148) oder der Hebel eine solche Gegenfläche (64, 164) zur Haltefläche (62, 162) vorfinden, dass eventuelles Bewegungsspiel durch die Feder- oder Schwerkraftwirkung aufgefangen wird.

9. Betätigung nach einem der Ansprüche 1 bis 8, **dadurch gekennzeichnet, dass** die Mulde eine Stützfläche für den Stift (44, 144) nahe dem Schublager bildet.

10. Betätigung nach einem der Ansprüche 1 bis 9, **dadurch gekennzeichnet, dass** der elektrische Antrieb (246) unterhalb des mechanischen Antriebs (232) angeordnet ist (Fig. 7C).

11. Betätigung nach einem der Ansprüche 1 bis 9, **dadurch gekennzeichnet, dass** der elektrische Antrieb (346) unterhalb des mechanischen Antriebs (340) und zusätzlich ein zweiter elektrischer Antrieb zwischen dem mechanischen Antrieb (340) und dem Lager (324) des Handhebels (326) angeordnet ist (Fig. 7B, 8B).

12. Betätigung nach einem der Ansprüche 1 bis 11, **dadurch gekennzeichnet, dass** der mechanische Antrieb von zwei Zylinderschlössern (38, 40) mit gemeinsamen Schieber (32) gebildet wird (Fig. 3A, 7B).

13. Betätigung nach einem der Ansprüche 1 bis 12, **dadurch gekennzeichnet, dass** der elektrische Antrieb und der mechanische Antrieb und ggf. elektronische Bauteile auf einer gemeinsamen Grundplatte (78, 378) angeordnet sind (Fig. 8B).

## Claims

1. A pivot lever operating mechanism with a safety device, comprising a cavity (12, 312) which can be fixed on one side, in particular the outer side, of a thin wall (10), such as a control cabinet door, wherein the cavity (12, 312) has, at its one longitudinal end (18, 318), a shoulder (20, 320), the cross-section of which is substantially rectangular and which penetrates through the fastening plane formed by the thin wall (10) in the direction of the other side, in particular the inner side, of the thin wall (10), and the other longitudinal end of which (22, 322) mounts a drive shaft (24, 324), on which a hand lever (26, 326) with a projection (36, 336) can be pivoted out of the cavity (12, 312) about an axis (28) parallel to the fastening plane and is optionally rotatably fixed in the cavity (12, 312) about an axis (30) perpendicular to the fastening plane, wherein locking devices (32, 232 or 34, 234) proceed from the cavity (12, 312) or the hand lever projection (36, 236, 336), which locking devices (32, 232 or 34, 234) interact with complementary locking devices (34, 234, 334, 32, 232, 332) of the hand lever projection (36, 236, 336) or the cavity (12, 312), wherein the safety device has respectively independently acting locking devices (144, 244, 344, 162) for the free end of the hand lever (26, 326), wherein a mechanical drive, such as a closing cylinder (38, 40, 140) provided with cogs (42, 142, 242, 342) is arranged in the hand lever projection (36, 236, 336) in such a manner that the cog (42, 142, 242, 342), on actuation of the closing cylinder (38, 40, 140, 240), moves the locking devices (32, 232, 332, 34, 234, 334) into the open/closed position, and wherein at least one pin (44, 144, 244, 344) with electric drive (46, 146, 246, 346) is arranged in or on the cavity (12, 312) in such a manner that, on actuation of the electric drive (46, 146, 246, 346), the locking devices (32, 232 332, 34, 234, 334) are moved into the closed/open position, wherein the locking device (32, 232, 34, 234) comprises a slide which is displaceable in a thrust bearing (50, 150, 250, 350) formed by the projection (36, 236, 336) counter to spring force or gravitational force, or wherein alternatively the locking device comprises a lever which is pivotable in a pivot bearing formed by the projection (36, 236) counter to spring force or gravitational force, **characterised in that** the slide (48, 148, 248) or the lever is arranged next to one or between two mechanical drives, such as two cylinders (38, 40, 140, 240) provided with cogs (42, 142).

2. The operating mechanism according to Claim 1, **characterised in that** the slide (48, 148) or the lever has an end (52, 152) formed in the manner of a catch.

3. The operating mechanism according to Claim 2, **characterised in that** the slide (48, 148) has a piston-type end (54, 154) opposite the catch-type end (52, 152).

4. The operating mechanism according to Claim 3, **characterised in that** the slide (48, 148) has a projection or recess (56, 156, 58, 158) arranged between a catch-type (52, 152) and piston-type (54, 154) end, into which projection or recess (56, 156, 58, 158) the mechanical drive such as a cylinder cog (42, 142) engages, in order to move the slide (48, 148) counter to the spring force or gravitational force.

5. The operating mechanism according to Claim 3, **characterised in that** the thrust bearing (50, 150) has an open borehole (60, 160) or cylinder for receiving the piston (54, 154) or the pin (44, 144).

6. The operating mechanism according to one of Claims 1 to 5, **characterised in that** the slide (48, 148) or the lever forms, in addition to the lead-in chamfer surface (52, 152) which forms the catch, a holding surface (62, 162) which forms an angle relative thereto.

7. The operating mechanism according to Claim 6, **characterised in that** the holding surface (62, 162) of the slide (48, 148) or of the lever forms such an angle relative to its direction of movement that the holding forces are overcome on folding out of the actuating lever (26) (latch function).

8. The operating mechanism according to Claim 1, **characterised in that** the slide (48, 148) or the lever come upon such a counter surface (64, 164) to the holding surface (62, 162) that any movement play is absorbed by the action of spring force or gravitational force.

9. The operating mechanism according to one of Claims 1 to 8, **characterised in that** the cavity forms a support surface for the pin (44, 144) close to the thrust bearing.

10. The operating mechanism according to one of Claims 1 to 9, **characterised in that** the electric drive (246) is arranged below the mechanical drive (232) (Fig. 7C).

11. The operating mechanism according to one of Claims 1 to 9, **characterised in that** the electric drive (346) is arranged below the mechanical drive (340) and, additionally, a second electric drive is arranged between the mechanical drive (340) and the bearing (324) of the hand lever (326) (Figs. 7B, 8B).

12. The operating mechanism according to one of Claims 1 to 11, **characterised in that** the mechanical drive is formed by two cylinder locks (38, 40) with shared slides (32) (Figs. 3A, 7B).

13. The operating mechanism according to one of Claims 1 to 12, **characterised in that** the electric drive and the mechanical drive and, where applicable, electronic components are arranged on a shared base plate (78, 378) (Fig. 8B).

## Revendications

1. Mécanisme à levier pivotant présentant un dispositif de sécurité, comprenant un creux (12, 312) pouvant être mis en place sur une face, en particulier la face extérieure, d'une paroi mince (10), telle qu'une porte d'armoire électrique, le creux (12, 312) présentant en une extrémité longitudinale (18, 318) un épaulement (20, 320), dont la section est sensiblement rectangulaire et qui traverse le plan de fixation formé par la paroi mince (10) vers l'autre face, en particulier la face intérieure, de la paroi mince (10), et dont l'autre extrémité longitudinale (22, 322) loge un arbre d'entraînement (24, 324), sur lequel est disposé un levier manuel (26, 326) de manière à pouvoir pivoter avec une partie en saillie (36, 336) hors du creux (12, 312), autour d'un axe (28) parallèle au plan de fixation et éventuellement de manière à pouvoir tourner autour d'un axe (30) perpendiculaire au plan de fixation dans le creux (12, 312), des dispositif de verrouillage (32, 232 ou, selon le cas, 34, 234) partant du creux (12, 312) ou de la partie en saillie (36, 236, 336) du levier manuel, qui interagissent avec des dispositifs de verrouillage complémentaires (34, 234, 334, 32, 232, 332) de la partie en saillie (36, 236, 336) du levier manuel ou du creux (12, 312), le dispositif de sécurité présentant des dispositifs de verrouillage (144, 244, 344 162) agissant indépendamment les uns des autres pour l'extrémité libre du levier manuel (26, 326), un dispositif d'entraînement mécanique, tel qu'un barillet (38, 40, 140) pourvu d'une came (42, 142, 424, 342), étant agencé dans la partie en saillie (36, 236, 336) du levier manuel de manière telle que la came (42, 142, 242, 342), lorsque le barillet (38, 40, 140, 240) est actionné, déplace les dispositifs de verrouillage (32, 232, 332, 34, 234, 334) dans la position ouverte/fermée, et au moins une goupille (44, 144, 244, 344) étant disposée dans ou sur le creux (12, 312) avec un dispositif d'entraînement électrique (46, 146, 246, 346) de manière telle que lorsque le dispositif d'entraînement électrique (46, 146, 246, 346) est actionné, les dispositifs de verrouillage (32, 232 332, 34, 234, 334) sont déplacés dans la position fermée/ouverte, le dispositif de verrouillage (32, 232, 34, 234) comprenant un curseur, qui peut être déplacé contre une force de ressort ou la gravité dans un logement coulissant (50, 150, 250, 350) formé par la partie en saillie (36, 236, 336), ou, en variante, le dispositif de verrouillage comprenant un levier, qui peut être pivoté contre une force de ressort ou la gravité dans un logement pivotant formé par la partie en saillie (36, 236), **caractérisé en ce que** le curseur (48, 148, 248) ou le levier est disposé à côté d'un ou entre deux dispositifs d'entraînement mécaniques, tels que deux cylindres (38, 40, 140, 240) pourvus d'une came (42, 142).

2. Mécanisme selon la revendication 1, **caractérisé en ce que** le curseur (48, 148) ou le levier présente une extrémité (52, 152) réalisée avec une pente.

3. Mécanisme selon la revendication 2, **caractérisé en ce que** le curseur (48, 148) présente, à l'opposé de l'extrémité en pente (52, 152), une extrémité en forme de piston (54, 154).

4. Mécanisme selon la revendication 3, **caractérisé en ce que** le curseur (48, 148) présente une partie en saillie ou en retrait (56, 156, 58, 158) disposée entre l'extrémité en pente (52, 152) et l'extrémité en forme de piston (54, 154), dans laquelle s'agrippe le dispositif d'entraînement mécanique, tel que la came (42, 142) du cylindre afin de déplacer le curseur (48, 148) contre la force de ressort ou la gravité.

5. Mécanisme selon la revendication 3, **caractérisé en ce que** le logement coulissant (50, 150) présente un trou ouvert (60, 160) ou un cylindre pour recevoir le piston (54, 154) ou la goupille (44, 144).

6. Mécanisme selon l'une quelconque des revendications 1 ou 5, **caractérisé en ce que** le curseur (48, 148) ou le levier forme, à côté de la surface en biais d'entrée formant la pente (52, 152) une surface de maintien (62, 162) formant un angle par rapport à celle-ci.

7. Mécanisme selon la revendication 6, **caractérisé en ce que** la surface de maintien (62, 162) du curseur (48, 148) ou du levier présente un angle par rapport à son sens de déplacement tel que lorsque le levier d'actionnement (26) est déplié, les forces de maintien sont surmontées (fonction de loqueteau).

8. Mécanisme selon la revendication 1, **caractérisé en ce que** le curseur (48, 148) ou le levier trouve une contre-face (64, 164) par rapport à la surface de maintien (62, 162) telle qu'un éventuel jeu de mouvement est récupéré par l'effet du ressort ou de la gravité.

9. Mécanisme selon l'une quelconque des revendications 1 ou 8, **caractérisé en ce que** le creux forme une surface d'appui pour la goupille (44, 144) à proximité du logement coulissant.

10. Mécanisme selon l'une quelconque des revendications 1 ou 9, **caractérisé en ce que** le dispositif d'entraînement électrique (246) est disposé sous le dispositif d'entraînement mécanique (232) (Figure 7C).

11. Mécanisme selon l'une quelconque des revendications 1 ou 9, **caractérisé en ce que** le dispositif d'entraînement électrique (346) est disposé sous le dispositif d'entraînement mécanique (340) et en plus un deuxième dispositif d'entraînement électrique est disposé entre le dispositif d'entraînement mécanique (340) et le logement (324) du levier manuel (326) (Figure 7B, 8B).

12. Mécanisme selon l'une quelconque des revendications 1 ou 11, **caractérisé en ce que** le dispositif d'entraînement mécanique est formé par deux barillets (38, 40) présentant un curseur (32) commun (Figure 3A, 7B).

13. Mécanisme selon l'une quelconque des revendications 1 ou 12, **caractérisé en ce que** le dispositif d'entraînement électrique et le dispositif d'entraînement mécanique et le cas échéant des pièces électroniques sont disposées sur une plaque de base (78, 378) commune (Figure 8B).
